# EUROPÄISCHE PATENTSCHRIFT

(11) **EP 2 690 033 B1**
(45) Veröffentlichungstag und Bekanntmachung des Hinweises auf die Patenterteilung: **16.03.2016**
(21) Anmeldenummer: 13003174.3
(22) Anmeldetag: 21.06.2013
(51) Int. Cl.: B65D 85/10, B65B 19/22

(54) **Klappschachtel**
Hinged lid box
Boîte en carton à couvercle rabattable

(30) Priorität: 27.07.2012 DE 102012014845; 05.10.2012 DE 102012019557
(43) Veröffentlichungstag der Anmeldung: 29.01.2014
(73) Patentinhaber: Focke & Co. (GmbH & Co. KG), 27283 Verden (DE)
(72) Erfinder: Hein, Viktor, 27308 Kirchlinteln-Luttum (DE); Buse, Henry, 27374 Visselhövede (DE); Tempel, Jürgen, 27283 Verden (DE)
(74) Vertreter: Bolte, Erich

(56) Entgegenhaltungen:
- EP-A1- 0 392 737
- WO-A1-2011/151175
- CH-A- 534 616
- DE-A1- 1 561 399
- DE-B- 1 062 172
- GB-A- 585 606
- US-A- 2 369 387
- US-A- 4 048 052
- US-A- 5 634 588

## Beschreibung

Die Erfindung betrifft eine Klappschachtel für Zigaretten oder andere Gegenstände mit den Merkmalen des Oberbegriffs des Anspruchs 1.

Bei einer bekannten Klappschachtel mit Schließsicherung des Deckels ist ein Zusammenwirken eines entsprechend ausgebildeten Deckel-Innenlappens mit der Vorderwand eines Schachtelteils der Klappschachtel oder mit der Vorderwand eines im Schachtelteil angeordneten Kragens vorgesehen (EP 0 392 737 A1). Eine Vorderwand des Schachtelteils ist mit einer umgefalteten Klicklasche versehen, die in Schließstellung des Deckels mit dem Innenlappen zusammenwirkt. Die aufeinander abgestützten Kanten der Klicklasche einerseits und des Deckel-Innenlappens andererseits sind quergerichtet und geradlinig.

Bei einer ebenfalls bekannten Klappschachtel mit Stülpdeckel, der einen oberen Bereich des Schachtelteils in Schließstellung umfasst (CH 534 616), sind an einem oberen Rand einer Schachtel-Vorderwand nach unten gerichtete Haltelaschen angeordnet, die mit Stützlappen an der Innenseite der Deckel-Vorderwand in Schließstellung zusammenwirken. Die Fertigung einer Klappschachtel dieser Ausführung auf leistungsfähigen Verpackungsmaschinen ist erschwert.

Der Erfindung liegt die Aufgabe zugrunde, eine Klappschachtel mit zuverlässiger Schließsicherung des Deckels vorzuschlagen, die besondere Gestaltungen des Deckels ermöglicht und wirtschaftlich mit Hilfe von leistungsfähigen Packern hergestellt werden kann.

Zur Lösung dieser Aufgabe ist die erfindungsgemäße Klappschachtel mit den Merkmalen des Anspruchs 1 oder alternativ mit den Merkmalen des Anspruchs 7 ausgebildet.
Der mit der Halte- bzw. Klicklasche zusammenwirkende Gegenlappen ist mit einem Faltlappen des Deckels verbunden, derart, dass der Gegenlappen durch Faltschritte bei der Herstellung der Klappschachtel in die Wirkstellung gelangt mit einer auf die Halte- bzw. Klicklasche ausgerichteten Stütz- bzw. Gegenkante.

Bei einer ersten erfindungsgemäßen Ausführung ist der Gegenlappen am freien, äußeren Rand der Deckel-Vorderwand angebracht. Der Gegenlappen ist über eine schwenkbare Verbindung bzw. Restverbindung mit der Deckel-Vorderwand verbunden, derart, dass durch einen einfachen Faltschritt der Gegenlappen in die Wirkstellung geschwenkt werden kann, nämlich an der Innenseite der Deckel-Vorderwand, mit der der Gegenlappen vorzugsweise durch Leim verbunden ist. Die Relativstellung des Gegenlappens ist so gewählt, dass eine Stützkante des Gegenlappens in Schließstellung bzw. bei der Öffnungs- und Schließbewegung des Deckels mit der Klicklasche zusammenwirkt.

Der Gegenlappen ist im Bereich eines geradlinigen Abschnitts der Deckelkante mit dieser zur Bildung einer Lappen-Faltlinie verbunden. Durch eine abgestimmte Kontur des Gegenlappens wird erreicht, dass in der Faltstellung (an der Innenseite der Deckel-Vorderwand) die Stützkante als Gegenorgan für die Klicklasche im Wirkbereich derselben angeordnet ist, vorzugsweise parallel zur Gegenkante der Klicklasche. Bei einer Kontur der Deckel-Vorderwand mit konvergierender und/oder bogenförmiger Deckelkante erstreckt sich die Lappen-Faltlinie unter einem Winkel. Die gegenüberliegende Stützkante weist einen hierauf abgestimmten (doppelten) Winkel auf.

Gemäß einer alternativen erfindungsgemâßen Ausführung ist der Gegenlappen seitlich an einem bei Klappschachteln üblichen Deckel-Ecklappen angebracht. Durch entsprechende Faltschritte, nämlich Falten des Ecklappens in die packungsgemäße Position an der Innenseite der Deckel-Stirnwand und Falten des Gegenlappens gelangt dieser in die Wirkstellung innen an der Deckel-Vorderwand. Bei dieser Ausführung ist der Gegenlappen vorzugsweise mit einer Stanzöffnung versehen, die eine Stützkante für die Klicklasche bildet.

Eine weitere Besonderheit ist die Vorbereitung eines Zuschnitts mit Klicklasche und Gegenlappen für die Fertigung der Packung. Der Zuschnitt wird mit Längsausrichtung transportiert, mit der Deckelkante bzw. dem Gegenlappen in Förderrichtung vorn liegend. Im Bereich einer Zuschnittbahn, vorzugsweise zum Transport des Zuschnitts zu einem Faltrevolver, wird - während einer kurzzeitigen Stillstandsphase - die Klicklasche gefaltet bzw. vorgefaltet, und zwar bei entsprechender Relativstellung des Zuschnitts durch Faltbewegung nach unten. Der Gegenlappen kann im Bereich der Zuschnittbahn oder bei quergerichtetem Transport des Zuschnitts durch einen Faltrevolver mit vertikaler Drehachse während der Drehbewegung durch ortsfeste Faltorgane gefaltet werden. Der insoweit vorbereitete Zuschnitt wird dann in herkömmlicher Weise für die Fertigung einer Klappschachtel verarbeitet.

Weitere Merkmale der Packung, des Herstellungsverfahrens und einer Vorrichtung werden nachfolgend anhand der Zeichnungen näher erläutert. Es zeigt:
- Fig. 1: einen ausgebreiteten Zuschnitt für eine Zigarettenpackung,
- Fig. 2: eine fertige, geschlossene Packung in perspektivischer Darstellung,
- Fig. 3: die Packung gemäß Fig. 2 bei geöffnetem Deckel, ebenfalls in Perspektive,
- Fig. 4: einen Vertikalschnitt in der Schnittebene IV-IV der Fig. 2 bei vergrößertem Maßstab,
- Fig. 5: die Einzelheit entsprechend Fig. 4 in einer Phase beim Öffnen des Deckels,
- Fig. 6: die Einzelheit gemäß Fig. 4, Fig. 5 bei nahezu geöffnetem Deckel,
- Fig. 7: einen Zuschnitt in einer Darstellung entsprechend Fig. 1 für ein anderes Ausführungsbeispiel,
- Fig. 8: die geschlossene Packung für einen Zuschnitt gemäß Fig. 7, in perspektivischer Darstellung,
- Fig. 9: die Packung gemäß Fig. 8 bei geöffnetem Deckel,
- Fig. 10 und Fig. 11: unterschiedliche Ausführungen eines Zuschnitts für Klappschachteln,
- Fig. 12: einen deckelseitigen Teilbereich eines ungefalteten Zuschnitts für eine nicht erfindungsgemäße Ausführung der Packung,
- Fig. 13: einen deckelseitigen Teilbereich einer Klappschachtel aus einem Zuschnitt gemäß Fig. 12, in Schließstellung,
- Fig. 14: eine Einzelheit einer Vorrichtung, nämlich Packungsbahn, in Seitenansicht,
- Fig. 15: einen Ausschnitt XV der Fig. 14 in vergrößertem Maßstab,
- Fig. 16: einen Ausschnitt XVI der Fig. 15, in vergrößertem Maßstab,
- Fig. 17: eine Draufsicht entsprechend Sichtebene XVII-XVII in Fig. 15,
- Fig. 18: einen deckelseitigen Bereich einer Packung im Längs- bzw. Vertikalschnitt während eines Fertigungssschritts,
- Fig. 19: einen ausgebreiteten Zuschnitt für eine andere Ausführung der Packung,
- Fig. 20: eine fertige, geschlossene Packung aus einem Zuschnitt gemäß Fig. 19 in perspektivischer Darstellung,
- Fig. 21: die Packung gemäß Fig. 20 bei geöffnetem Deckel, ebenfalls in Perspektive,
- Fig. 22: Falt- und Füllschritte bei der Herstellung der Packung aus einem Zuschnitt gemäß Fig. 19, in Perspektive,
- Fig. 23: einen weiteren Fertigungsschritt für die Packung,
- Fig. 24: einen nachfolgenden Faltschritt bei der Fertigung der Packung,
- Fig. 25: aufeinanderfolgende Falt- und Beleimungsschritte bei der Fertigstellung der Packung, in Perspektive,
- Fig. 26: einen Vertikalschnitt in der Schnittebene XXVI-XXVI- der Fig. 20 bei vergrößertem Maßstab,
- Fig. 27: eine Einzelheit entsprechend Fig. 26 in einer Phase beim Öffnen des Deckels,
- Fig. 28: die Einzelheit gemäß Fig. 26, Fig. 27 bei nahezu geöffnetem Deckel.

Als Ausführungsbeispiel ist in den Zeichnungen eine Klappschachtel für Zigaretten gezeigt. Packungsinhalt ist demnach ein (quaderförmiger) Zigarettenblock 10, also eine Gruppe von Zigaretten, die von einem Innenzuschnitt 11 aus Stanniol, Papier oder dergleichen umgeben ist. Die als Klappschachtel ausgebildete Packung besteht aus einem Schachtelteil 12 und einem Deckel 13. Letzterer ist schwenkbar - über ein rückseitiges, quergerichtetes Liniengelenk 14 - mit dem Schachtelteil 12 verbunden. Der Deckel 13 ist demnach zwischen einer Schließstellung (Fig. 2, Fig. 20) und einer Öffnungsstellung (Fig. 3, Fig. 21) bewegbar.

Der Zuschnitt (z.B. Fig. 1 oder Fig. 19) für die Fertigung einer Packung ist nach dem Längswickel-Prinzip aufgebaut. Im Bereich des langgestreckten Zuschnitts sind durch Längsfaltlinien 15 und Querfaltlinien 16 Bereiche bzw. Felder in einer bestimmten Relativstellung abgegrenzt, nämlich eine Schachtel-Vorderwand 17, eine anschließende Bodenwand 18, daran anschließend eine Schachtel-Rückwand 19, eine Deckel-Rückwand 20, eine Stirnwand 21 und eine Deckel-Vorderwand 22. Schachtel-Seitenwände 23 bestehen aus äußeren Seitenlappen 24 zu beiden Seiten der Schachtel-Vorderwand 17 und aus inneren Seitenlappen 25 zu beiden Seiten der Schachtel-Rückwand 19. Die paarweise einander zugeordneten Seitenlappen 24, 25 überdecken einander zur Bildung der Seitenwand 23.

Analog sind zu beiden Seiten der Deckel-Vorderwand 22 äußere Deckel-Seitenlappen 26 und im Bereich der Deckel-Rückwand 20 innere Deckel-Seitenlappen 27 angebracht. Diese dienen zur Bildung von (doppellagigen) Deckel-Seitenwänden 28.

Weiterhin gehören zum Zuschnitt Ecklappen, nämlich Boden-Ecklappen 29, die Anlage an der Innenseite der Bodenwand 18 erhalten. Entsprechend sind in Fortsetzung bzw. Verlängerung der (inneren) Deckel-Seitenlappen 27 Deckel-Ecklappen 30 gebildet. Diese sind durch einen winkelförmigen Stanzschnitt 31 von der Stirnwand 21 und dem äußeren Deckel-Seitenlappen 26 abgegrenzt und liegen - bei der fertigen Packung - an der Innenseite der Stirnwand 21.

Die gezeigten Beispiele sind Klappschachteln ohne Kragen mit einem Stülpdeckel 13, der in Schließstellung einen oberen Bereich des Schachtelteils 12 umfasst (Fig. 2, Fig. 4, Fig. 8, Fig. 13, Fig. 20, Fig. 26). Die Deckel-Vorderwand 22 ist einlagig ausgebildet mit einer frei wählbaren Kontur einer frontseitigen Deckelkante 32. Vorzugsweise ist die Deckelkante 32 mindestens in einem Teilbereich bogenförmig ausgebildet, beispielsweise symmetrisch in Bezug auf eine (gedachte) Längsmittelebene (Fig. 1 bis Fig. 3) oder mit seitlich liegendem Bogenbereich (Fig. 7 bis Fig. 9). Alternativ kann die Deckelkante 32 polygonal geführt sein. In jedem Fall ist mindestens ein Abschnitt der Deckelkante 32 geradlinig ausgebildet.

Der Schachtelteil 12 erstreckt sich mindestens im frontseitigen Bereich annähernd über die volle Höhe des Zigarettenblocks 10. Dies gilt insbesondere für die Schachtel-Vorderwand 17, deren obere Kante - Schachtelkante 34 - (etwa) mit einer oberen Stirnfläche des Zigarettenblocks 10 bündig ist. Durch eine besondere Konturierung bildet die Schachtelkante 34 eine Vertiefung bzw. Ausnehmung 35 der Schachtel-Vorderwand 17. Diese ist vorliegend außermittig bzw. zu einem Rand hin versetzt angeordnet und dient der erleichterten Entnahme des Packungsinhalts (nach Entfernen eines Flaps im Bereich der Frontseite der Innenumhüllung 11). Im Bereich der Schachtel-Seitenwände 23 ist die (obere) Schachtelkante 34 bogenförmig ausgebildet, und zwar als absatzfreie Fortsetzung der Schachtelkante 34 aus dem frontseitigen Bereich bis zum Liniengelenk 14 an der Packungsrückseite. Die (inneren) Seitenlappen 25 und die (inneren) Deckel-Seitenlappen 27 sind zu diesem Zweck durch eine bogenförmige Stanzlinie in Fortsetzung des Liniengelenks 14 voneinander getrennt. Allerdings ist die bogenförmige Stanzung so ausgebildet, dass an den Enden Restverbindungen entstehen, die beim erstmaligen Öffnen der Packung bzw. des Deckels durchtrennt werden und auf diese Weise ein Sicherheitsmerkmal gegen unbefugtes Öffnen bilden.

Die Packung ist mit einer Schließhilfe für den Deckel 13 versehen. Diese besteht aus Organen am Schachtelteil 12 einerseits und am Deckel 13 andererseits. Im Bereich der Schachtelkante 34 ist eine faltbare Lasche - Klicklasche 36 - angebracht, die in Ausgangsstellung den Zigarettenblock 10 überragt. Die Klicklasche 36 ist entlang einer im Bereich der Schachtelkante 34 verlaufenden (quer bzw. horizontal gerichteten) Faltlinie 40 gegen die Außenseite der Schachtel-Vorderwand 17 bzw. in eine Schrägstellung (Fig. 4, Fig. 5) faltbar.

Die Klicklasche 36 wirkt zusammen mit einem Gegenorgan am Deckel 13. Es handelt sich um einen Faltlappen - Gegenlappen 37 - an der Innenseite der Deckel-Vorderwand 22. Der Gegenlappen 37 ist gegenüberliegend zur Klicklasche 36 - versetzt zur Mitte der Packung - angeordnet. Der Gegenlappen 37 ist so ausgebildet, dass eine Stützkante 38 gebildet ist, an der die Klicklasche 36 mindestens zeitweilig - während des Öffnungsvorgangs des Deckels 13 - Anlage erhält mit einer nach unten gerichteten Gegenkante 39.

Der Gegenlappen 37 ist mit der Deckelkante 32 der Deckel-Vorderwand 22 (einstückig) verbunden. Der Verlauf der Deckelkante 32 ist zu diesem Zweck in besonderer Weise gestaltet. Die Deckel-Vorderwand 22 ist zungenartig ausgebildet mit mindestens einem (seitlich liegenden) geradlinigen Abschnitt 41. Gemäß Fig. 1 ist die Deckel-Vorderwand 22 symmetrisch ausgebildet in Bezug auf die Längsmitte des Zuschnitts, also mit geradlinigen Abschnitten 41 an beiden Seiten und einer mittleren runden Kante - Bogenkante 45 -. Die Abschnitte 41 gehen unmittelbar (geradlinig) in Schrägkanten 33 der trapezförmigen Deckel-Seitenlappen 26 über.

Der Gegenlappen 37 ist im Bereich eines Abschnitts 41 mit der Deckel-Vorderwand 22 verbunden. Die Verbindung ist als Faltlinie ausgebildet, nämlich als Lappen-Faltlinie 42. Entlang dieser wird der Gegenlappen 37 bis zur Anlage an der Innenseite der Deckel-Vorderwand 22 gefaltet (mittels Leim) fixiert. Der Abschnitt 41 und entsprechend die Lappen-Faltlinie 42 sind bei diesem Beispiel mit deutlich geringerer Länge ausgebildet als die Deckelkante 32.

Der Gegenlappen 37 hat eine besondere Kontur, derart, dass nach dem Falten (Fig. 2) die Gegenkante 39 quergerichtet ist, insbesondere parallel zur Stützkante 38. Der Gegenlappen 37 ist in Querrichtung mit größerer Abmessung ausgebildet als die Länge der Lappen-Faltlinie 42. Gegenüber der (bogenförmigen) Kontur der Deckelkante 32 ist ein Freischnitt 43 gebildet. Benachbart zur Deckelkante 32 ist der Gegenlappen 37 mit einer an die Kontur der Deckelkante 32 angepassten Form, vorliegend mit einer Rundkante 44 versehen. Diese ist nach Faltung des Gegenlappens 37 der Deckelkante 32 zugekehrt und liegt parallel zu dieser, vorzugsweise mit einem geringen Abstand (Fig. 2, Fig. 3), so dass auch bei Schiefstellungen ein Überstand des Gegenlappens 37 vermieden ist.

Die Schließhilfe ist vorliegend so ausgebildet, dass zwischen den zusammenwirkenden Organen, nämlich der Stützkante 38 und der Gegenkante 39, ein Abstand gebildet ist (Fig. 2, Fig. 4). Bei Beginn des Öffnungsvorgangs wird zunächst der Abstand überwunden, bis die Kanten 38, 39 aufeinander treffen (Fig. 5). Bei fortgesetzter Öffnungsbewegung des Deckels 13 nimmt die Stützkante 38 an der Innenseite der Deckel-Vorderwand 22 die freiliegende Klicklasche 36 mit bis in eine Öffnungsstellung entsprechend Fig. 6. Die Klicklasche 36 ist nahezu quer zur Schachtel-Vorderwand 17 gerichtet. Bei der Schließbewegung des Deckels 13 wird die Klicklasche 36 in die Ausgangsstellung (Fig. 4) zurückgeführt durch die Bewegung der Deckel-Vorderwand 22.

Der Herstellungs- bzw. Faltprozess der Packung ist in wesentlichen Schritten herkömmliche Technik, nämlich entsprechend der Fertigung von Packungen des Typs Klappschachtel. Der (ungefaltete) Zuschnitt wird in ausgewählten Bereichen mit Leim versehen, vorliegend mit Leimpunkten 46, 47. Eine Besonderheit sind Leimpunkte 46 an der Innenseite der Deckel-Vorderwand 22, nämlich vorliegend vier Leimpunkte 46 versetzt zur Mitte zur Fixierung des Gegenlappens 37. Die in Fig. 1 durch Teillinien gekennzeichneten Leimpunkte 46 befinden sich an der Innenseite und die vollflächig dargestellten Leimpunkte 47 an der Außenseite des Zuschnitts.

Bei einer modifizierten Ausführung des Zuschnitts (Fig. 7) bzw. der Packung (Fig. 8, Fig. 9) ist die Deckel-Vorderwand 22 ebenfalls mit einer gerundeten Kontur bzw. einer gerundeten Deckelkante 32 ausgebildet. Diese besteht aus einer ersten, seitlichen Bogenkante 48 und gegenüberliegend einer weiteren, kleineren Bogenkante 49. Die Bogenkanten 48, 49 sind durch einen geradlinigen Abschnitt 50 miteinander verbunden. Die Deckel-Vorderwand 22 ist insgesamt zungenförmig ausgebildet, jedoch unsymmetrisch in Bezug auf eine Mittelebene. Die Bogenkanten 48, 49 gehen jeweils über eine Knickstelle in die schräggerichteten Kanten der Deckel-Seitenlappen über. Diese sind - wie bei dem vorgehenden Ausführungsbeispiel - trapezförmig ausgebildet, jedoch mit unterschiedlicher Größe bzw. Abmessung in Längsrichtung des Zuschnitts.

Im Bereich des geradlinigen Abschnitts 50 ist ein Gegenlappen 37 mit der Deckel-Vorderwand 22 verbunden. Es entstehen dadurch Freischnitte 43 an beiden Seiten des Gegenlappens 37. Entlang des Abschnitts 50 ist eine Lappen-Faltlinie 42 gebildet, die entsprechend schräg, also unter einem (spitzen) Winkel zur Längsausrichtung des Zuschnitts verläuft.

Der Gegenlappen 37 ist bei diesem Ausführungsbeispiel so ausgebildet, dass in der Faltstellung an der Innenseite der Deckel-Vorderwand 22 (Fig. 8, Fig. 9) im Wesentlichen die volle Breite der Deckel-Vorderwand 22 bedeckt ist. Den Bogenkanten 48, 49 sind Rundkanten 51, 52 des Gegenlappens 37 zugeordnet, derart, dass diese Kanten 51, 52 in der Faltstellung entlang den Bogenkanten 48, 49 verlaufen, vorzugsweise mit einem geringfügigen Abstand (nach innen zurückgesetzt) aus den beschriebenen Gründen. Die Stützkante 38 erstreckt sich vorliegend über die volle Länge des Gegenlappens 37. Dadurch ist es möglich, die Lappenfaltlinie versetzt - in Längsachse des Zuschnitts gesehen - zur Klicklasche 36 anzuordnen. Auch bei diesem Beispiel ist bei geschlossenem Deckel 13 ein Abstand zwischen den einander zugeordneten Kanten 38, 39 gegeben. Leimpunkte 46 sind entsprechend der besonderen Kontur des Gegenlappens 37 an der Innenseite der Deckel-Vorderwand 22 angeordnet.

Die beschriebene Packungsform mit "Klickeffekt" im Bereich des Deckels 13 kann auch bei sogenannten Rundkantenpackungen (Fig. 10) und Oktagonalpackungen (Fig. 11) analog eingesetzt werden. Die aufrechten Packungskanten sind gemäß Fig. 10 als Rundkanten 66 bzw. als Schrägkanten 67 (Fig. 11) ausgebildet. Die Gegenlappen 37 sind bei den beiden Ausführungsbeispielen analog zu Fig. 1 bzw. Fig. 7 ausgebildet. Die jeweilige Lappen-Faltlinie 42 befindet sich vollständig außerhalb des Bereichs der Rundkanten 66 bzw. der Schrägkanten 67.

Die Deckel-Vorderwand 22 kann mit einer aus geradlinigen Abschnitten (polygonal) bestehenden Deckelkante 32 ausgebildet sein. Die in den Figuren 12 und 13 gezeigte Ausführungsform ist jedoch nicht Teil der vorliegenden Erfindung, da die Lappen-Faltlinie im Bereich des Querabschnitts 54 nicht unter einem spitzen Winkel zur Gegenkante 39 verläuft. Bei dem Beispiel sind seitliche, geradlinige Kantenabschnitte 53 in Fortsetzung der schräggerichteten Kanten der Deckel-Seitenlappen gebildet. Diese laufen zu einem - ebenfalls geradlinigen - Querabschnitt 54, in dessen Bereich die Lappen-Faltlinie 42 angebracht ist. Die Deckelkante 32 besteht demnach aus ausschließlich geradlinigen Abschnitten, vorliegend in symmetrischer Anordnung zur Mittellinie.

Der Gegenlappen 37 ist passend hierzu ausgebildet. Die Stützkante 38 ist quergerichtet, parallel zum Querabschnitt 54 bzw. zur Lappen-Faltlinie 42. Dies führt zu einer Faltstellung des Gegenlappens 37 mit einer quergerichteten Faltkante (Lappen-Faltlinie 42) und schräggerichteten Kantenschenkeln 55 parallel zu den ebenfalls schräggerichteten Kantenabschnitten 53, auch hier mit einem Abstand. Die Deckel-Vorderwand 22 ist in Schließstellung durch eine quergerichtete, doppellagige Faltkante gekennzeichnet (Fig. 13), vorzugsweise mittig, alternativ seitlich versetzt, analog zum Beispiel gemäß Fig. 7.

Bei der Fertigung (und Befüllung) von Packungen der beschriebenen Ausführung wird hinsichtlich der "Klickelemente" vorzugsweise wie folgt verfahren: Während des Transports eines (ungefalteten) Zuschnitts entlang einer Förderbahn, nämlich entlang einer Zuschnittbahn 56, wird in einem ersten Faltschritt die Klicklasche 36 gefaltet bzw. vorgefaltet. Diese ist zweckmäßigerweise bei längsgerichtetem Transport an der rückwärtigen Seite liegend. Während einer Stillstandsphase des Zuschnitts im Bereich der Zuschnittbahn 56 wird die Klicklasche 36 (teilweise) umgelegt, und zwar aufgrund der Relativstellung des Zuschnitts (mit der Innenseite nach oben bzw. freiliegend) nach unten bzw. zur Unterseite der Zuschnittbahn 56. Dies erfolgt bei dem Ausführungsbeispiel der Fig. 17 in einer ersten Faltstation 57. Die Zuschnittbahn 56 ist mit einer Auflage, vorliegend mit einer Bahnplatte 58 für den Zuschnitt versehen. Die Bahnplatte weist eine Ausnehmung 68 im Bereich der Faltung der Klicklasche 36 auf. Oberhalb der Bewegungsbahn des Zuschnitts ist ein Faltorgan angebracht, vorliegend ein schwenkbarer Falthebel 59, der während der Stillstandsphase des Zuschnitts die Klicklasche 36 nach unten umlegt (Fig. 16) in eine quergerichtete Stellung, im Wesentlichen unter 90° zur Ebene des Zuschnitts.

Danach - nach Rückkehr des Falthebels 59 in die Ausgangsstellung - wird der Zuschnitt weitertransportiert durch einen Mitnehmer 60. Der Mitnehmer 60 bzw. Schubhebel wird durch ein Koppelgetriebe 61 so bewegt, dass der an der Rückseite erfasste Zuschnitt um einen vorgegebenen Bewegungsabschnitt weitertransportiert wird und danach durch Förderrollen 62 für den Weitertransport erfasst werden kann. Der Mitnehmer 60 ist so ausgebildet, dass der Zuschnitt im Bereich der komplexen Kantenkontur für den Weitertransport korrekt erfasst wird. Der Mitnehmer 60 ist vorliegend gabelförmig ausgebildet (Fig. 17), derart, dass der Zuschnitt einerseits im Bereich des (vorgefalteten) Klicklasche 36 und andererseits im Bereich der Ausnehmung 35 erfasst wird.

Der Zuschnitt wird - nach Vorfaltung der Klicklasche 36 - einem Faltrevolver zugeführt, vorzugsweise in der Ausführung gemäß US 4 084 393. Der Faltrevolver ist um eine vertikale Achse drehbar mit radial gerichteten, horizontalen Taschen. In diese wird der Zuschnitt am Ende der Zuschnittbahn 56 eingefaltet unter gleichzeitiger Aufrichtung von Faltlappen. Die weiteren Faltschritte werden im Bereich des Faltrevolvers durchgeführt. Fig. 18 zeigt die Situation bei der Komplettierung der Packung durch Faltung der Klicklasche 36 in die Endstellung. Zuvor ist bereits der Deckel 13 fertiggestellt worden, der durch Führungs- bzw. Faltorgane, vorliegend durch ortsfeste Führungsschienen 63, 64 während der Drehbewegung des Faltrevolvers in die Schließstellung gebracht wird. Bei diesem Vorgang wird der vorgefaltete, in einer Schrägstellung gerichtete Klicklasche 36 durch den Deckel 13 bzw. die Deckel-Vorderwand 22 in die Endstellung (entsprechend Schließstellung der Packung) gebracht. Die Packung ist damit komplettiert.

Der Gegenlappen 37 ist zweckmäßigerweise mit einer - bei ungefaltetem Zuschnitt - quergerichteten Führungskante 65 versehen (Fig. 1). Diese ist vor allem dann sinnvoll, wenn aufgrund der geometrischen Gestaltung des Gegenlappens 37 eine freie Ecke entstehen würde. Die Führungskante 65 bildet zugleich auch eine Anschlagkante, wenn der hinsichtlich des Gegenlappens 37 ungefaltete Zuschnitt gegen einen Anschlag transportiert wird, z.B. am Ende einer Zuschnittbahn. Die quergerichtete Führungskante 65 kann bei allen Ausführungen des Gegenlappens 37 angebracht werden.

Bei der Ausführung der (Zigaretten-)Packung gemäß Fig. 19 bis Fig. 28 ist der Gegenlappen 37 an anderer, besonderer Position des Zuschnitts angebracht, nämlich an einem freien Seitenrand eines Deckel-Ecklappens 30. Der Gegenlappen 37 ist entlang einer Faltlinie 73 - in Fortsetzung einer freien Seitenkante des Zuschnitts - mit dem Deckel-Ecklappen 30 verbunden. Vorliegend erstreckt sich der Gegenlappen 37 bis in den Bereich des (äußeren) Deckel-Seitenlappens 26 unter Aufnahme der durchgehenden Kontur der Deckelkante 32 als fortgesetzte Schrägkante 69.

Zur Bildung der Stützkante 38 für die Klicklasche 36 ist der Gegenlappen 37 mit einer Ausnehmung bzw. Stanzöffnung 70 versehen als langgestreckte Öffnung etwa parallel zu den Seitenkanten des Zuschnitts. Die Stanzöffnung 70 ist im Wesentlichen trapezförmig ausgebildet mit einer Führungskante 71 gegenüber und parallel zur Stützkante 38 und mit einer größeren Längsabmessung als diese. So entstehen schräggerichtete Seitenkanten 77.

Der Gegenlappen 37 wird bei der Herstellung der Packung, also der Faltung des Zuschnitts, aufgrund aufeinanderfolgender, einfacher Faltschritte in die Position an der Innenseite der Deckel-Vorderwand gefaltet. Hier wird der Gegenlappen 37 mittels Leim fixiert, vorliegend durch (vier) Leimpunkte 74, die außerhalb des Bereichs der Stanzöffnungen 70 an der Innenseite der Deckel-Vorderwand 22 positionsgerecht angeordnet sind. Der vorliegend im Wesentlichen trapezförmig ausgebildete Gegenlappen 37 ist an der Deckel-Vorderwand 22 so positioniert, dass die Stanzöffnung 70 bzw. die Stützkante 38 quergerichtet ist bzw. parallel zur Gegenkante 39 der Klicklasche 36. Die aufeinander abgestimmten Abmessungen sind so gewählt, dass eine Basislänge X, also die Länge der Faltlinie 40 der Klicklasche 36, größer ist als eine Länge Y der Stützkante 38. Diese wiederum ist geringfügig länger als die Gegenkante 39.

Aus der Gestaltung und Anordnung der Organe der Schließhilfe ergibt sich folgender Bewegungsablauf: Bei Beginn der Schließbewegung des Deckels 13 (Fig. 28) wird die im Wesentlichen aufrecht angeordnete Zunge - Klicklasche 36 - durch den Gegenlappen 37 erfasst und (nach unten) umgefaltet. Zunächst wirkt eine freie Kante des Gegenlappens 37 (Fig. 28). Bei fortgesetzter Schließbewegung wird die Stanzöffnung 70 wirksam. Aufgrund der Abmessung der trapezförmigen Zunge bzw. des Gegenlappens 37 mit schräggerichteten Seitenrändern 78 - mit entgegengesetzter Neigung zu den Seitenkanten 77 - gleitet der Lappen 37 an der Lasche 36 entlang, ohne dass diese in die Stanzöffnung 70 eintritt. Die aneinanderliegenden Kanten 77, 78 verhindern diesen Eintritt. Die Endstellung ist in Fig. 26 gezeigt.

Die Stanzöffnung 70 mit der Stützkante 38 ist vorliegend so angeordnet, dass der durch die Klicklasche 36 gebildete Faltschenkel außerhalb, nämlich oberhalb der Stanzöffnung 70 liegt. Bei der Öffnungsbewegung des Deckels 13 gleitet der Faltschenkel 36 zunächst an der Innenseite der Deckel-Vorderwand 22 bzw. an der freien Seite des Gegenlappens 37 entlang. Aufgrund der Materialspannung tritt die Klicklasche 36 in die durch die Stanzöffnung 70 gebildete Vertiefung ein. Aufgrund der Relativstellungen erhält die Gegenkante 39 der Lasche 36 zeitweilig Anlage an der Stützkante 38 des Deckels 13 (Fig. 27). Bei Weiterbewegung wird dieser wechselseitige Eingriff aufgehoben, bis schließlich Deckel 13 und Klicklasche 36 vollständig voneinander getrennt sind (Stellung gemäß Fig. 3). Beim Austritt der Klicklasche 36 aus der Stanzöffnung 70 bzw. bei der Trennung von der Stützkante 38 wird ein "Klick"-Geräusch erzeugt.

Der Herstellungs- bzw. Faltprozess der Packung ist in wesentlichen Schritten herkömmliche Technik, nämlich entsprechend der Fertigung üblicher Packungen des Typs Klappschachtel. Der (ungefaltete) Zuschnitt wird zunächst in ausgewählten Bereichen mit Leim versehen, und zwar vorliegend mit Leimpunkten 74. Eine Anzahl von Leimpunkten 74, zum Beispiel vier, ist im Bereich der Schachtel-Vorderwand 17 (innenseitig) angebracht, und zwar im Bereich der Position des Gegenlappens 37. Eine größere Gruppe von Leimpunkten 74 - vorliegend acht - befindet sich im Bereich der Bodenwand 18. Weitere Leimpunkte 74 sind der Schachtel-Rückwand zugeordnet. Die Stirnwand 21 weist Leimpunkte 74 auf wie die Bodenwand 18. Die Deckel-Vorderwand 22 ist mit den bereits erwähnten Leimpunkten 74 versehen.

Die Leimpunkte 74 im Bereich von Vorderwand 17 und Rückwand 19 dienen zur Fixierung des Zigarettenblocks 10 innerhalb der Packung. Die Leimpunkte 74 im Bereich von Bodenwand 18 und Stirnwand 21 sind so angeordnet, dass jeweils vier Leimpunkte 74 einem Ecklappen 29, 30 zugeordnet sind, um diese an der Innenseite von Bodenwand 18 einerseits und Stirnwand 21 andererseits zu fixieren. Die beschriebenen Leimpunkte 74, 75 werden auf den ungefalteten Zuschnitt (Fig. 22) durch Leimdüsen an der Innenseite aufgebracht.

Danach wird ein erster Faltschritt vollzogen. Bodenwand 18, Schachtel-Vorderwand 17, Seitenlappen 24 und Boden-Ecklappen 29 werden in eine aufrechte, rechtwinklige Position zur Schachtel-Rückwand 19 gefaltet (Fig. 22, unten). Zugleich werden die Seitenlappen 25, die Deckel-Seitenlappen 27 und die mit diesen verbundenen Deckel-Ecklappen 30 aufgerichtet. Dieser Faltschritt wird bei einem Packer für Klappschachteln im Bereich eines Faltrevolvers mit nach oben offenen Taschen durch Einführen eines Zuschnitts mittels Druckorgan bzw. Stempels bewirkt. Die übrigen Faltlappen des Deckels 13 bleiben zunächst ungefaltet, so dass der Zigarettenblock 10 über die offene Deckelseite in den teilweise gefalteten Schachtelteil 12 einschieben kann.

Durch einen weiteren Faltschritt, insbesondere aufgrund eines Drehtaktes des Faltrevolvers, werden die Deckel-Ecklappen 30 gefaltet, nämlich gegen die entsprechende Fläche (Stirnfläche) des Zigarettenblocks 10. Der mit einem der Deckel-Ecklappen 30 verbundene Gegenlappen 30 bleibt weiter in aufrechter Position (Fig. 23). Als nächstes wird nun der Deckel 13 gefaltet durch Aufrichten der Stirnwand 21 mit Deckel-Vorderwand 22 (Fig. 23). Dabei gelangt der Gegenlappen 37 zur Anlage an der Innenseite der Deckel-Vorderwand 22 (Fig. 24). Bei fortgesetztem Faltprozess wird die Deckel-Vorderwand 22 gegen die Oberseite der Packung gefaltet, hier gegen die freie Seite der Schachtel-Vorderwand 17 (Fig. 25). Bei diesem Faltschritt wird der Gegenlappen 37 gefaltet (bis zur Anlage an der Schachtel-Vorderwand 17). Ebenso wird die bis dahin aufgerichtete Klicklasche 36 mit umgefaltet in eine Position im Wesentlichen unter Anlage an der Schachtel-Vorderwand 17 (entsprechend Fig. 26). Der Gegenlappen 37 wird demnach in drei aufeinanderfolgenden Faltschritten aus der Ausgangsstellung des ungefalteten Zuschnitts in die packungsgerechte Stellung gefaltet, wobei die Faltschritte jeweils durch entsprechende Faltung anderer, beteiligter Faltlappen 30, 22 bewirkt werden.

In der Endphase des Faltprozesses (Fig. 24, Fig. 25, unten, rechts) sind nur die äußeren Seitenlappen 24 und 26 ungefaltet. Zunächst werden beim Transport der Packungen entlang einer Packungsbahn Leimstellen, nämlich weitere Leimpunkte 75 durch seitlich positionierte Leimdüsen 76 auf die Außenseite der gefalteten Seitenlappen 25 und 27 aufgebracht, und zwar jeweils in zwei Reihen. Danach werden die Seitenlappen 24 und 26 in die Endstellung gefaltet, nämlich bis zur Anlage an den Seitenlappen 25 und 27 und durch die Leimpunkte 75 fixiert (Fig. 25, oben links). Die verhältnismäßig kleinflächigen Deckel-Seitenlappen 27 sind mit drei unter Erhaltung der Punktreihen verteilt angeordneten Leimpunkten 75 versehen, um eine ausreichende Fixierung an der Innenseite des äußeren Deckel-Seitenlappens 26 zu gewährleisten.

Bei der vorliegenden Ausführung der Packung sind die in Eingriff tretenden Organe so angeordnet, dass in Schließstellung des Deckels 13 (Fig. 20, Fig. 25) die Klicklasche 36 (vollständig) außerhalb des Bereichs der Stanzöffnung 70, nämlich oberhalb derselben, positioniert ist. Die Klicklasche 36 stützt sich unter einem sehr spitzen Winkel aufgrund der Materialspannung an der Innenseite des Gegenlappens 37 ab (Fig. 26). Bei Einleitung des Öffnungsvorgangs (des Deckels 13) tritt die Klicklasche 36 aufgrund der Materialspannung unter Vergrößerung der Winkelstellung in die Stanzöffnung 70 ein (Fig. 27), und zwar bis zur Anlage der Gegenkante 39 an der Stützkante 38 des Gegenlappens 37. Bei Weiterbewegung des Deckels 13 in die Öffnungsstellung wird der Eingriff der Klicklasche 36 in der Stanzöffnung 70 aufgehoben, wobei ein erwünschtes Geräusch entsteht. In der Endstellung wird die Klicklasche 36 bis in eine Querstellung oder darüber hinaus verschwenkt (Fig. 28).

Bei der Schließbewegung des Deckels 13 wird der umgekehrte Vorgang eingeleitet. Die Deckel-Vorderwand 22 nimmt während der Schließbewegung die Klicklasche 36 mit. Diese erhält zeitweilig Anlage an einem freien Rand des Gegenlappens 37 und gleitet an diesem bis zur Endstellung in Fig. 26.

Das dargestellte Ausführungsbeispiel ist im frontseitigen Bereich und hinsichtlich der Schließhilfe unsymmetrisch gestaltet. Alternativ kann die Ausnehmung 35 - wie üblich bei Hartpackungen - mittig im Bereich der Schachtel-Vorderwand 17 angeordnet sein mit Klicklaschen 36 zu beiden Seiten der Ausnehmung 35. Dementsprechend sind vorzugsweise beide Deckel-Ecklappen mit einem Gegenlappen 37 versehen, so dass zwei (seitliche) Schließhilfen in der beschriebenen Ausführung angeordnet sind.

**Bezugszeichenliste:**

| | | | |
|---|---|---|---|
| 10 | Zigarettenblock | 48 | Bogenkante |
| 11 | Innenzuschnitt | 49 | Bogenkante |
| 12 | Schachtelteil | 50 | Abschnitt |
| 13 | Deckel | 51 | Rundkante |
| 14 | Liniengelenk | 52 | Rundkante |
| 15 | Längsfaltlinie | 53 | Kantenabschnitt |
| 16 | Querfaltlinie | 54 | Querabschnitt |
| 17 | Schachtel-Vorderwand | 55 | Kantenschenkel |
| 18 | Bodenwand | 56 | Zuschnittbahn |
| 19 | Schachtel-Rückwand | 57 | Faltstation |
| 20 | Deckel-Rückwand | 58 | Bahnplatte |
| 21 | Stirnwand | 59 | Falthebel |
| 22 | Deckel-Vorderwand | 60 | Mitnehmer |
| 23 | Schachtel-Seitenwand | 61 | Koppelgetriebe |
| 24 | Seitenlappen (außen) | 62 | Förderrolle |
| 25 | Seitenlappen (innen) | 63 | Führungsschiene |
| 26 | Deckel-Seitenlappen | 64 | Führungsschiene |
| 27 | Deckel-Seitenlappen (innen) | 65 | Führungskante |
| 28 | Deckel-Seitenwand | 66 | Rundkante |
| 29 | Boden-Ecklappen | 67 | Schrägkante |
| 30 | Deckel-Ecklappen | 68 | Ausnehmung |
| 31 | Stanzschnitt | 69 | Schrägkante |
| 32 | Deckelkante | 70 | Stanzöffnung |
| 33 | Schrägkante | 71 | Führungskante |
| 34 | Schachtelkante | 72 | Restverbindung |
| 35 | Ausnehmung | 73 | Faltlinie |
| 36 | Klicklasche | 74 | Leimpunkt |
| 37 | Gegenlappen | 75 | Leimpunkt |
| 38 | Stützkante | 76 | Leimdüse |
| 39 | Gegenkante | 77 | Seitenkante |
| 40 | Faltlinie | 78 | Seitenrand |
| 41 | Abschnitt | | |
| 42 | Lappen-Faltlinie | | |
| 43 | Freischnitt | | |
| 44 | Rundkante | | |
| 45 | Bogenkante | | |
| 46 | Leimpunkt | | |
| 47 | Leimpunkt | | |

## Patentansprüche

1. Klappschachtel für Zigaretten oder andere Gegenstände, aus einem Zuschnitt zur Bildung eines Schachtelteils (12) und eines mit diesem im Bereich einer Schachtel-Rückwand (19) mittels quergerichtetem Liniengelenk (14) schwenkbar verbundenen Deckels (13) mit Deckel-Vorderwand (22), die in Schließstellung des Deckels (13) vorzugsweise einen oberen Bereich einer Schachtel-Vorderwand (17) des Schachtelteils (12) nach Art eines Stülpdeckels überdeckt, wobei die Schachtel-Vorderwand (17) im oberen Bereich eine faltbare, bei geschlossenem Deckel (13) nach unten gerichtete Haltelasche in Form einer Klicklasche (36) aufweist, die mit einem Gegenorgan innerhalb des Deckels (13), insbesondere mit einer Gegenkante (39) an der Innenseite der Deckel-Vorderwand (22), mindestens bei der Öffnung des Deckels (13) in Eingriff gelangt, wobei weiterhin der Zuschnitt nach dem Prinzip des Längswickels ausgebildet ist mit aufeinanderfolgenden Bereichen für die Schachtel-Vorderwand (17), Bodenwand (18), Schachtel-Rückwand (19), Deckel-Rückwand (20), Stirnwand (21) sowie Deckel-Vorderwand (22) und wobei die Schachtel-Vorderwand (17) äußere Seitenlappen (24), die Schachtel-Rückwand (19) innere Seitenlappen (25), die Deckel-Rückwand (20) innere Deckel-Seitenlappen (27) und die Deckel-Vorderwand (22) äußere Deckel-Seitenlappen (26) aufweist, jeweils zur Bildung doppellagiger Schachtel-Seitenwände (23) und Deckel-Seitenwände (28) und wobei an der Innenseite der Deckel-Vorderwand (22) ein Gegenlappen (37) angebracht ist, der mindestens ein Verhakungsorgan für die Klicklasche (36) aufweist, und zwar in Form einer quergerichteten Stützkante (38), die in Faltstellung des Gegenlappens (37) an der Innenseite der Deckel-Vorderwand (22) der Klicklasche (36) gegenüberliegt, insbesondere im Bereich einer parallel zur Stützkante (38) gerichteten Gegenkante (39) der Klicklasche (36), zum Zusammenwirken mit der entsprechend gerichteten Gegenkante (39) der Klicklasche (36) beim Öffnen des Deckels (13), wobei weiterhin der Gegenlappen (37) mit einem Faltlappen des Deckels (13) verbunden und entlang mindestens einer Lappen-Faltlinie (42) relativ zur Deckel-Vorderwand (22) faltbar ist, derart, dass der Gegenlappen (37) an der Innenseite der Deckel-Vorderwand (22) anliegt, mindestens teilweise in einem Bereich gegenüber der Klicklasche (36), **gekennzeichnet durch** folgende Merkmale:
a) die einlagig ausgebildete Deckel-Vorderwand (22) weist eine frontseitige Deckelkante (32) auf, die mindestens in einem Teilbereich bogenförmig oder polygonal ausgebildet ist, wobei mindestens ein Abschnitt der Deckelkante (32) geradlinig ausgebildet ist,
b) der Gegenlappen (37) ist im Bereich des mindestens einen geradlinigen Abschnitts (41, 50) der Deckelkante (32) mit dieser verbunden zur Bildung einer geradlinigen Lappen-Faltkante (42),
c) die Lappen-Faltlinie (42) ist entsprechend der Kontur bzw. Form der Deckelkante (32) unter einem spitzen Winkel zur quergerichteten Gegenkante (39) der Klicklasche (36) angeordnet, wobei aufgrund entsprechender Winkelstellung der Stützkante (38) diese in Faltstellung des Gegenlappens (37) derart auf die Gegenkante (39) ausgerichtet ist, dass sie in Schließstellung bzw. bei der Öffnungs- und Schließbewegung des Deckels mit der klicklasche (36) zusammenwirkt.

2. Klappschachtel nach Anspruch 1, **dadurch gekennzeichnet, dass** der Gegenlappen (37) größere Längsabmessungen aufweist als die Länge der Lappen-Faltlinie (42), wobei außerhalb der Lappen-Faltlinie (42) ein Freischnitt (43) bzw. Freischnitte gegenüber der Deckelkante (32) gebildet sind.

3. Klappschachtel nach Anspruch 1 oder 2, **dadurch gekennzeichnet, dass** der Gegenlappen (37) Rundkanten (51, 52) aufweist, die in Faltstellung des Gegenlappens (37), nämlich bei Anlage desselben an der Innenseite der Deckel-Vorderwand (22), der Deckelkante (32) zugekehrt sind und der Kontur der seitliche Bogenkanten (48, 49) aufweisenden Deckelkante (32) entsprechen, derart, dass die Rundkanten (51, 52) bei gefaltetem Gegenlappen (37) im Wesentlichen parallel zu den Bogenkanten (48, 49) der Deckel-Vorderwand (22) gerichtet sind, vorzugsweise mit geringem Abstand von diesen.

4. Klappschachtel nach Anspruch 1 oder einem der weiteren Ansprüche, **dadurch gekennzeichnet, dass** insbesondere bei unsymmetrischer Ausbildung der Deckel-Vorderwand (22) aufgrund einer Deckelkante (32) mit seitlichen Bogenkanten (48, 49) mit unterschiedlichem Radius die Lappen-Faltlinie (42) für den Gegenlappen (37) gegenüber der Klicklasche (36) versetzt angeordnet ist, wobei der Gegenlappen (37) im Wesentlichen der Breite der Deckel-Vorderwand (22) entspricht, derart, dass die Stützkante (38) sich bis in den Bereich der Klicklasche (36) erstreckt.

5. Klappschachtel nach Anspruch 1 oder einem der weiteren Ansprüche, **dadurch gekennzeichnet, dass** die Deckelkante (32) als Polygonzug ausgebildet ist, mit einem Kantenabschnitt, in dessen Bereich die Lappen-Faltlinie (42) für den an die Kontur der Deckel-Vorderwand (22) angepassten Gegenlappen (37) verläuft.

6. Klappschachtel nach Anspruch 1 oder einem der weiteren Ansprüche, **dadurch gekennzeichnet, dass** der an der Deckel-Vorderwand (22) angeordnete Gegenlappen (37) eine bei ungefaltetem Zuschnitt quergerichtete Führungskante (65) an der freien Seite des ungefalteten Gegenlappens (37) aufweist.

7. Klappschachtel für Zigaretten oder andere Gegenstände, aus einem Zuschnitt zur Bildung eines Schachtelteils (12) und eines mit diesem im Bereich einer Schachtel-Rückwand (19) mittels quergerichtetem Liniengelenk (14) schwenkbar verbundenen Deckels (13) mit Deckel-Vorderwand (22), die in Schließstellung des Deckels (13) vorzugsweise einen oberen Bereich einer Schachtel-Vorderwand (17) des Schachtelteils (12) nach Art eines Stülpdeckels überdeckt, wobei die Schachtel-Vorderwand (17) im oberen Bereich eine faltbare, bei geschlossenem Deckel (13) nach unten gerichtete Haltelasche in Form einer Klicklasche (36) aufweist, die mit einem Gegenorgan innerhalb des Deckels (13), insbesondere mit einer Gegenkante (39) an der Innenseite der Deckel-Vorderwand (22), mindestens bei der Öffnung des Deckels (13) in Eingriff gelangt, wobei weiterhin der Zuschnitt nach dem Prinzip des Längswickels ausgebildet ist mit aufeinanderfolgenden Bereichen für die Schachtel-Vorderwand (17), Bodenwand (18), Schachtel-Rückwand (19), Deckel-Rückwand (20), Stirnwand (21) sowie Deckel-Vorderwand (22) und wobei die Schachtel-Vorderwand (17) äußere Seitenlappen (24), die Schachtel-Rückwand (19) innere Seitenlappen (25), die Deckel-Rückwand (20) innere Deckel-Seitenlappen (27) und die Deckel-Vorderwand (22) äußere Deckel-Seitenlappen (26) aufweist, jeweils zur Bildung doppellagiger Schachtel-Seitenwände (23) und Deckel-Seitenwände (28) und wobei an der Innenseite der Deckel-Vorderwand (22) ein Gegenlappen (37) angebracht, ist, der mindestens ein Verhakungsorgan für die Klicklasche (36) aufweist und zwar in Form einer quergerichteten Stützkante (38) zum Zusammenwirken mit einer entsprechend gerichteten Gegenkante (39) der Klicklasche (36) beim Öffnen des Deckels (13), wobei weiterhin der Gegenlappen (37) mit einem Faltlappen des Deckels (13) verbunden und entlang mindestens einer Lappen-Faltlinie (73) relativ zur Deckel-Vorderwand (22) faltbar ist, derart, dass der Gegenlappen (37) an der Innenseite der Deckel-Vorderwand (22) anliegt, mindestens teilweise in einem Bereich gegenüber der Klicklasche (36), **gekennzeichnet durch** folgende Merkmale:
a) die einlagig ausgebildete Deckel-Vorderwand (22) weist eine frontseitige Deckelkante (32) auf, die mindestens in einem Teilbereich bogenförmig oder polygonal ausgebildet ist, wobei mindestens ein Abschnitt der Deckelkante (32) geradlinig ausgebildet ist,
b) der Gegenlappen (37) ist mit einem gegen die Innenseite einer Stirnwand (21) des Deckels (13) faltbaren Deckel-Ecklappen (30) verbunden,
c) der Gegenlappen (37) ist über eine in Fortsetzung einer freien Randkante des Zuschnitts verlaufende, den Deckel-Ecklappen (30) begrenzende Faltlinie (73) mit diesem verbunden, derart, dass der Gegenlappen (37) **durch** Faltung des Deckel-Ecklappens (30) und **durch** Faltung des Gegenlappens (37) relativ zum Deckel-Ecklappen (30) in die Wirkstellung gefaltet ist, nämlich unter Anlage an der Innenseite der Deckel-Vorderwand (22).

8. Klappschachtel nach Anspruch 1 oder Anspruch 7 oder einem der weiteren Ansprüche, **gekennzeichnet durch** folgende Merkmale:
a) der Gegenlappen (37) weist eine Stanzöffnung (70) auf, also eine **durch** Stanzung gebildete Öffnung, die in Faltstellung, nämlich bei Anlage des Gegenlappens (37) an der Innenseite der Deckel-Vorderwand (22), die Stützkante (38) bildet, wobei die stützkante der freien Deckelkante (32) zugekehrt ist und mit der Gegenkante (39) der Klicklasche (36) beim Öffnen des Deckels (13) zusammenwirkt,
b) die Stanzöffnung (70) bildet eine zur Stützkante (38) gegenüberliegende, parallel zu dieser verlaufende Führungskante (71), die länger ist als die Stützkante (38).

9. Klappschachtel nach Anspruch 8 oder einem der weiteren Ansprüche, **dadurch gekennzeichnet, dass** aufgrund entsprechender Positionierung der Stanzöffnung (70) die Stützkante (38) des Gegenlappens (37) bei geschlossenem Deckel (13) unterhalb der Klicklasche (36) positioniert ist, insbesondere derart, dass die nach unten gerichtete Klicklasche (36) mit der Gegenkante (39) unmittelbar oberhalb der Führungskante (71) der Stanzöffnung (70) positioniert ist.

10. Klappschachtel nach Anspruch 7 oder einem der weiteren Ansprüche, **dadurch gekennzeichnet, dass** sich der Gegenlappen (37) bis in den Bereich eines mit der Deckel-Vorderwand (22) verbundenen Deckel-Seitenlappens (26) erstreckt, insbesondere unter Ergänzung der Kontur des Deckel-Seitenlappens (26) mit einer Schrägkante (33) als Teilbereich bzw. Fortsetzung einer gerundeten Deckelkante (32), derart, dass der Gegenlappen (37) im Wesentlichen trapezförmig ausgebildet ist.

11. Klappschachtel nach Anspruch 7 oder einem der weiteren Ansprüche, **dadurch gekennzeichnet, dass** der Gegenlappen (37) mittels Leim an der Innenseite der Deckel-Vorderwand (22) fixiert ist, vorzugsweise durch (vier) Leimpunkte (46), die außerhalb des Bereichs der Stanzöffnung (70) positioniert sind.

## Claims

1. Hinge-lid box for cigarettes or other articles, made up of a blank for forming a box part (12) and a lid (13), which is connected to said box part such that it can be pivoted in the region of a box rear wall (19) by means of a transversely directed linear articulation (14) and has a lid front wall (22) which, in a closed position of the lid (13), covers over preferably an upper region of a box front wall (17) of the box part (12) in the manner of a slip lid, wherein the box front wall (17), in the upper region, has a foldable retaining flap in the form of a click-action flap (36), which is directed downwards when the lid (13) is closed and engages with a mating device within the lid (13), in particular with a mating edge (39) on the inner side of the lid front wall (22), at least when the lid (13) is being opened, wherein, furthermore, the blank is designed by the longitudinal-folding principle with successive regions for the box front wall (17), base wall (18), box rear wall (19), lid rear wall (20), end wall (21) and lid front wall (22), and wherein the box front wall (17) has outer side flaps (24), the box rear wall (19) has inner side flaps (25), the lid rear wall (20) has inner lid side flaps (27) and the lid front wall (22) has outer lid side flaps (26), in each case for forming double-layered box side walls (23) and lid side walls (28), and wherein the inner side of the lid front wall (22) has fitted on it a mating flap (37), which has at least one hooking device for the click-action flap (36), to be precise in the form of a transversely directed supporting edge (38) which, with the mating flap (37) folded on the inner side of the lid front wall (22), is located opposite the click-action flap (36), in particular in the region of a mating edge (39) of the click-action flap (36), said mating edge being directed parallel to the supporting edge (38), and the supporting edge interacts with the correspondingly directed mating edge (39) of the click-action flap (36) when the lid (13) is being opened, wherein, furthermore, the mating flap (37) is connected to a folding flap of the lid (13) and can be folded relative to the lid front wall (22), along at least one flap-folding line (42), such that the mating flap (37) butts against the inner side of the lid front wall (22), at least in part in a region opposite the click-action flap (36), **characterized by** the following features:
a) the lid front wall (22), of single-layer design, has a front-side lid edge (32), which is of arcuate or polygonal design at least in one subregion, wherein at least one portion of the lid edge (32) is of rectilinear design,
b) the mating flap (37), in the region of the at least one rectilinear region (41, 50) of the lid edge (32), is connected to the latter to form a rectilinear flap-folding edge (42),
c) the flap-folding line (42), in a manner corresponding to the contour or shape of the lid edge (32), is arranged at an acute angle to the transversely directed mating edge (39) of the click-action flap (36), wherein, on account of corresponding angling of the supporting edge (38), the latter, when the mating flap (37) is folded, is positioned in relation to the mating edge (39) such that, in the closed position or during the opening and closing movement of the lid, it interacts with the click-action flap (36).

2. Hinge-lid box according to Claim 1, **characterized in that** the mating flap (37) has longitudinal dimensions greater than the length of the flap-folding line (42), wherein, outside the flap-folding line (42), a cutout (43) is, or cutouts are, formed in relation to the lid edge (32).

3. Hinge-lid box according to Claim 1 or 2, **characterized in that** the mating flap (37) has round edges (51, 52) which, when the mating flap (37) is folded, that is to say when it is butting against the inner side of the lid front wall (22), are directed towards the lid edge (32) and correspond to the contour of the lid edge (32), having lateral arcuate edges (48, 49), such that the round edges (51, 52), with the mating flap (37) folded, are directed essentially parallel to the arcuate edges (48, 49) of the lid front wall (22), preferably at a small distance from said arcuate edges.

4. Hinge-lid box according to Claim 1 or one of the further claims, **characterized in that** in particular if the lid front wall (22) is of asymmetrical design, on account of a lid edge (32) with lateral arcuate edges (48, 49) with different radii, the flap-folding line (42) for the mating flap (37) is offset in relation to the click-action flap (36), wherein the mating flap (37) corresponds essentially to the width of the lid front wall (22) such that the supporting edge (38) extends into the region of the click-action flap (36).

5. Hinge-lid box according to Claim 1 or one of the further claims, **characterized in that** the lid edge (32) follows a polygonal course, having an edge portion in the region of which runs the flap-folding line (42) for the mating flap (37), which is adapted to the contour of the lid front wall (22).

6. Hinge-lid box according to Claim 1 or one of the further claims, **characterized in that** the mating flap (37), which is arranged on the lid front wall (22), has a guide edge (65) on the free side of the non-folded mating flap (37), said guide edge being directed transversely prior to the blank being folded.

7. Hinge-lid box for cigarettes or other articles, made up of a blank for forming a box part (12) and a lid (13), which is connected to said box part such that it can be pivoted in the region of a box rear wall (19) by means of a transversely directed linear articulation (14) and has a lid front wall (22) which, in a closed position of the lid (13), covers over preferably an upper region of a box front wall (17) of the box part (12) in the manner of a slip lid, wherein the box front wall (17), in the upper region, has a foldable retaining flap in the form of a click-action flap (36), which is directed downwards when the lid (13) is closed and engages with a mating device within the lid (13), in particular with a mating edge (39) on the inner side of the lid front wall (22), at least when the lid (13) is being opened, wherein, furthermore, the blank is designed by the longitudinal-folding principle with successive regions for the box front wall (17), base wall (18), box rear wall (19), lid rear wall (20), end wall (21) and lid front wall (22), and wherein the box front wall (17) has outer side flaps (24), the box rear wall (19) has inner side flaps (25), the lid rear wall (20) has inner lid side flaps (27) and the lid front wall (22) has outer lid side flaps (26), in each case for forming double-layered box side walls (23) and lid side walls (28), and wherein the inner side of the lid front wall (22) has fitted on it a mating flap (37), which has at least one hooking device for the click-action flap (36), to be precise in the form of a transversely directed supporting edge (38) for interacting with a correspondingly directed mating edge (39) of the click-action flap (36) when the lid (13) is being opened, wherein, furthermore, the mating flap (37) is connected to a folding flap of the lid (13) and can be folded relative to the lid front wall (22), along at least one flap-folding line (73), such that the mating flap (37) butts against the inner side of the lid front wall (22), at least in part in a region opposite the click-action flap (36), **characterized by** the following features:
a) the lid front wall (22), of single-layer design, has a front-side lid edge (32), which is of arcuate or polygonal design at least in one subregion, wherein at least one portion of the lid edge (32) is of rectilinear design,
b) the mating flap (37) is connected to a lid corner flap (30), which can be folded against the inner side of an end wall (21) of the lid (13),
c) the mating flap (37) is connected to the lid corner flap (30) via a folding line (73), which runs in continuation of a free peripheral edge of the blank and bounds the lid corner flap (30), such that, by virtue of the lid corner flap (30) being folded and by virtue of the mating flap (37) being folded relative to the lid corner flap (30), the mating flap (37) is folded into the operative position, that is to say with abutment against the inner side of the lid front wall (22).

8. Hinge-lid according to Claim 1 or Claim 7 or one of the further claims, **characterized by** the following features:
a) the mating flap (37) has a punched opening (70), that is to say an opening which is formed by punching and which in the folded position, that is to say when the mating flap (37) is butting against the inner side of the lid front wall (22), forms the supporting edge (38), wherein the supporting edge is directed towards the free lid edge (32) and interacts with the mating edge (39) of the click-action flap (36) when the lid (13) is being opened,
b) the punched opening (70) forms a guide edge (71) which is located opposite the supporting edge (38), runs parallel thereto and is longer than the supporting edge (38).

9. Hinge-lid box according to Claim 8 or one of the further claims, **characterized in that**, on account of the punched opening (70) being positioned appropriately, the supporting edge (38) of the mating flap (37), when the lid (13) is closed, is positioned beneath the click-action flap (36), in particular such that the downwardly directed click-action flap (36) has the mating edge (39) positioned directly above the guide edge (71) of the punched opening (70).

10. Hinge-lid according to Claim 7 or one of the further claims, **characterized in that** the mating flap (37) extends into the region of a lid side flap (26) connected to the lid front wall (22), in particular, as it does so, supplementing the contour of the lid side flap (26), with an oblique edge (33) forming a subregion 0 or continuing a rounded lid edge (32) such that the mating flap (37) is of essentially trapezoidal design.

11. Hinge-lid box according to Claim 7 or one of the further claims, **characterized in that** the mating flap (37) is fixed on the inner side of the lid front wall (22) by means of glue, preferably by (four) spots (46) of glue, which are positioned outside the region of the punched opening (70).

## Revendications

1. Boîte en carton à couvercle rabattable pour des cigarettes ou d'autres objets, composée d'un coupon pour la formation d'une partie de boîte en carton (12) et d'un couvercle (13), relié de façon pivotante à celle-ci dans la région d'une paroi arrière de boîte en carton (19) au moyen d'une articulation linéaire (14) orientée transversalement, avec une paroi avant de couvercle (22) qui, dans la position fermée du couvercle (13), recouvre de préférence une région supérieure d'une paroi avant de boîte en carton (17) de la partie de boîte en carton (12) à la manière d'un couvercle en cloche, dans laquelle la paroi avant de boîte en carton (17) présente dans la région supérieure une patte de maintien pliable, orientée vers le bas lorsque le couvercle (13) est fermé, sous la forme d'une patte à déclic (36), qui vient en prise avec un organe opposé à l'intérieur du couvercle (13), en particulier avec un bord opposé (39) sur le côté intérieur de la paroi avant de couvercle (22), au moins lors de l'ouverture du couvercle (13), dans laquelle le coupon est en outre configuré selon le principe de l'enroulement longitudinal avec des régions successives pour la paroi avant de boîte en carton (17), la paroi de fond (18), la paroi arrière de boîte en carton (19), la paroi arrière de couvercle (20), la paroi frontale (21) ainsi que la paroi avant de couvercle (22) et dans laquelle la paroi avant de boîte en carton (17) présente des rabats latéraux extérieurs (24), la paroi arrière de boîte en carton (19) présente des rabats latéraux intérieurs (25), la paroi arrière de couvercle (20) présente des rabats latéraux de couvercle intérieurs (27) et la paroi avant de couvercle (22) présente des rabats latéraux de couvercle extérieurs (26), à chaque fois pour la formation de parois latérales de boîte en carton (23) et de parois latérales de couvercle (28) à double couche et dans laquelle un rabat opposé (37) est appliqué sur le côté intérieur de la paroi avant de couvercle (22), lequel présente un organe d'accrochage pour la patte à déclic (36), notamment sous la forme d'un bord d'appui orienté transversalement (38), qui en position pliée du rabat opposé (37) fait face à la patte à déclic (36) sur le côté intérieur de la paroi avant de couvercle (22), en particulier dans la région d'un bord opposé (39) de la patte à déclic (36) orienté parallèlement au bord d'appui (38), pour coopérer avec le bord opposé orienté transversalement (39) de la patte à déclic (36) lors de l'ouverture du couvercle (13), dans laquelle le rabat opposé (37) est en outre relié à un rabat pliable du couvercle (13) et peut être plié le long d'au moins une ligne de pli de rabat (42) par rapport à la paroi avant de couvercle (22) de telle manière que le rabat opposé (37) repose sur le côté intérieur de la paroi avant de couvercle (22), au moins en partie dans une région faisant face à la patte à déclic (36), **caractérisée par** les caractéristiques suivantes:
a) la paroi avant de couvercle (22) réalisée à une seule couche présente un bord de couvercle frontal (32), qui est en forme d'arc ou de polygone dans au moins une région partielle, dans laquelle au moins une partie du bord de couvercle (32) est rectiligne,
b) le rabat opposé (37) est relié au bord de couvercle (32) dans la région de ladite au moins une partie rectiligne (41, 50) de celui-ci pour la formation d'un bord de pli de rabat (42) rectiligne,
c) la ligne de pli de rabat (42) est disposée, de façon correspondante au contour ou à la forme du bord de couvercle (32), sous un angle aigu par rapport au bord opposé orienté transversalement (39) de la patte à déclic (36), dans laquelle, en raison de la position angulaire correspondante du bord d'appui (38), celui-ci est aligné, dans la position pliée du rabat opposé (37), sur le bord opposé (39) de telle manière qu'il coopère avec la patte à déclic (36) dans la position fermée ou lors du mouvement d'ouverture et de fermeture du couvercle.

2. Boîte en carton à couvercle rabattable selon la revendication 1, **caractérisée en ce que** le rabat opposé (37) présente des dimensions longitudinales plus grandes que la longueur de la ligne de pli de rabat (42), dans laquelle une découpe libre (43) ou des découpes libres est/sont formées en face du bord de couvercle (32) à l'extérieur de la ligne de pli de rabat (42).

3. Boîte en carton à couvercle rabattable selon la revendication 1 ou 2, **caractérisé en ce que** le rabat opposé (37) présente des bords ronds (51, 52), qui en position pliée du rabat opposé (37), à savoir lors de l'appui de ce dernier sur le côté intérieur de la paroi avant de couvercle (22), sont tournés vers le bord de couvercle (32) et correspondent au contour du bord de couvercle (32) présentant des bords latéraux incurvés (48, 49), de telle manière que les bords ronds (51, 52) soient orientés, lorsque le rabat opposé (37) est plié, essentiellement parallèlement aux bords incurvés (48, 49) de la paroi avant de couvercle (22), de préférence à faible distance de ceux-ci.

4. Boîte en carton à couvercle rabattable selon la revendication 1 ou l'une quelconque des autres revendications, **caractérisée en ce que**, en particulier en cas de formation asymétrique de la paroi avant de couvercle (22) en raison d'un bord de couvercle (32) avec des bords ronds latéraux (48, 49) présentant un rayon différent, la ligne de pli de rabat (42) pour le rabat opposé (37) est disposée en décalage par rapport à la patte à déclic (36), dans laquelle le rabat opposé (37) correspond essentiellement à la largeur de la paroi avant de couvercle (22), de telle manière que le bord d'appui (38) s'étende jusque dans la région de la patte à déclic (36).

5. Boîte en carton à couvercle rabattable selon la revendication 1 ou l'une quelconque des autres revendications, **caractérisée en ce que** le bord de couvercle (32) a une forme de polygone, avec une partie de bord dans la région de laquelle s'étend la ligne de pli de rabat (42) pour le rabat opposé (37) adapté au contour de la paroi avant de couvercle (22).

6. Boîte en carton à couvercle rabattable selon la revendication 1 ou l'une quelconque des autres revendications, **caractérisée en ce que** le rabat opposé (37) disposé sur la paroi avant de couvercle (22) présente un bord de guidage (65) orienté transversalement, lorsque le coupon est déplié, sur le côté du rabat opposé déplié (37).

7. Boîte en carton à couvercle rabattable pour des cigarettes ou d'autres objets, composée d'un coupon pour la formation d'une partie de boîte en carton (12) et d'un couvercle (13), relié de façon pivotante à celle-ci dans la région d'une paroi arrière de boîte en carton (19) au moyen d'une articulation linéaire (14) orientée transversalement, avec une paroi avant de couvercle (22) qui, dans la position fermée du couvercle (13), recouvre de préférence une région supérieure d'une paroi avant de boîte en carton (17) de la partie de boîte en carton (12) à la manière d'un couvercle en cloche, dans laquelle la paroi avant de boîte en carton (17) présente dans la région supérieure une patte de maintien pliable, orientée vers le bas lorsque le couvercle (13) est fermé, sous la forme d'une patte à déclic (36), qui vient en prise avec un organe opposé à l'intérieur du couvercle (13), en particulier avec un bord opposé (39) sur le côté intérieur de la paroi avant de couvercle (22), au moins lors de l'ouverture du couvercle (13), dans laquelle le coupon est en outre configuré selon le principe de l'enroulement longitudinal avec des régions successives pour la paroi avant de boîte en carton (17), la paroi de fond (18), la paroi arrière de boîte en carton (19), la paroi arrière de couvercle (20), la paroi frontale (21) ainsi que la paroi avant de couvercle (22) et dans laquelle la paroi avant de boîte en carton (17) présente des rabats latéraux extérieurs (24), la paroi arrière de boîte en carton (19) présente des rabats latéraux intérieurs (25), la paroi arrière de couvercle (20) présente des rabats latéraux de couvercle intérieurs (27) et la paroi avant de couvercle (22) présente des rabats latéraux de couvercle extérieurs (26), à chaque fois pour la formation de parois latérales de boîte en carton (23) et de parois latérales de couvercle (28) à double couche et dans laquelle un rabat opposé (37) est appliqué sur le côté intérieur de la paroi avant de couvercle (22), lequel présente un organe d'accrochage pour la patte à déclic (36), notamment sous la forme d'un bord d'appui orienté transversalement (38), qui en position pliée du rabat opposé (37) fait face à la patte à déclic (36) sur le côté intérieur de la paroi avant de couvercle (22), en particulier dans la région d'un bord opposé (39) de la patte à déclic (36) orienté parallèlement au bord d'appui (38), pour coopérer avec le bord opposé orienté transversalement (39) de la patte à déclic (36) lors de l'ouverture du couvercle (13), dans laquelle le rabat opposé (37) est en outre relié à un rabat pliable du couvercle (13) et peut être plié le long d'au moins une ligne de pli de rabat (73) par rapport à la paroi avant de couvercle (22) de telle manière que le rabat opposé (37) repose sur le côté intérieur de la paroi avant de couvercle (22), au moins en partie dans une région faisant face à la patte à déclic (36), **caractérisée par** les caractéristiques suivantes:
a) la paroi avant de couvercle (22) réalisée à une seule couche présente un bord de couvercle frontal (32), qui est en forme d'arc ou de polygone dans au moins une région partielle, dans laquelle au moins une partie du bord de couvercle (32) est rectiligne,
b) le rabat opposé (37) est relié à un rabat de coin de couvercle (30) pliable contre le côté intérieur d'une paroi frontale (21) du couvercle (13),
c) le rabat opposé (37) est, par une ligne de pli (73) s'étendant dans le prolongement d'un bord marginal libre du coupon et limitant le rabat de coin de couvercle (30), relié à ce dernier de telle manière que le rabat opposé (37) soit plié dans la position active par pliage du rabat de coin de couvercle (30) et par pliage du rabat opposé (37) par rapport au rabat de coin de couvercle (30), à savoir en application sur le côté intérieur de la paroi avant de couvercle (22).

8. Boîte en carton à couvercle rabattable selon la revendication 1 ou la revendication 7 ou l'une quelconque des autres revendications, **caractérisée par** les caractéristiques suivantes:
a) le rabat opposé (37) présente une ouverture découpée (70), donc une ouverture formée par découpage qui, en position pliée, à savoir lors de l'application du rabat opposé (37) sur le côté intérieur de la paroi avant de couvercle (22), forme le bord d'appui (38), dans laquelle le bord d'appui est tourné vers le bord de couvercle libre (32) et coopère avec le bord opposé (39) de la patte à déclic (36) lors de l'ouverture du couvercle (13),
b) l'ouverture découpée (70) forme un bord de guidage (71) situé en face du bord d'appui (38) et s'étendant parallèlement à celui-ci, et qui est plus long que le bord d'appui (38).

9. Boîte en carton à couvercle rabattable selon la revendication 8 ou l'une quelconque des autres revendications, **caractérisée en ce que**, en raison du positionnement correspondant de l'ouverture découpée (70), le bord d'appui (38) du rabat opposé (37) est positionné en dessous de la patte à déclic (36) lorsque le couvercle (13) est fermé, en particulier de telle manière que la patte à déclic (36) dirigée vers le bas soit positionnée avec le bord opposé (39) immédiatement au-dessus du bord de guidage (71) de l'ouverture découpée (70).

10. Boîte en carton à couvercle rabattable selon la revendication 7 ou l'une quelconque des autres revendications, **caractérisée en ce que** le rabat opposé (37) s'étend jusque dans la région d'un rabat latéral de couvercle (26) relié à la paroi avant de couvercle (22), en particulier pour compléter le contour du rabat latéral de couvercle (26) avec un bord oblique (33) en tant que région partielle ou prolongement d'un bord de couvercle rond (32), de telle manière que le rabat opposé (37) soit de forme essentiellement trapézoïdale.

11. Boîte en carton à couvercle rabattable selon la revendication 7 ou l'une quelconque des autres revendications, **caractérisée en ce que** le rabat opposé (37) est fixé au moyen de colle sur le côté intérieur de la paroi avant de couvercle (22), de préférence par (quatre) points de colle (46), qui sont positionnés à l'extérieur de la région de l'ouverture découpée (70).
